# EUROPÄISCHE PATENTSCHRIFT

(11) **EP 3 017 271 B1**
(45) Veröffentlichungstag und Bekanntmachung des Hinweises auf die Patenterteilung: **09.08.2017**
(21) Anmeldenummer: 14730896.9
(22) Anmeldetag: 17.06.2014
(51) Int. Cl.: F42B 4/28, F42B 12/42, F42B 15/36, F42B 12/62

(54) **AUS EINEM DRALLSTABILISIERTEN TRÄGERGESCHOSS AUSSTOSSBARE SUBMUNITION, INSBESONDERE LEUCHTMUNITION**
SUBMUNITION, IN PARTICULAR LUMINOUS MUNITION, THAT CAN BE DISCHARGED FROM A SPIN-STABILIZED CARRIER PROJECTILE
SOUS-MUNITION ÉJECTABLE D'UN PROJECTILE PORTEUR STABILISÉ EN ROTATION, NOTAMMENT UNE FUSÉE ÉCLAIRANTE

(30) Priorität: 05.07.2013 DE 102013011219
(43) Veröffentlichungstag der Anmeldung: 11.05.2016
(73) Patentinhaber: Rheinmetall Waffe Munition GmbH, 29345 Unterlüß (DE)
(72) Erfinder: GUTH, Sven, 79395 Neuenburg (DE)
(74) Vertreter: Dietrich, Barbara
(86) Internationale Anmeldenummer: PCT/EP2014/062629
(87) Internationale Veröffentlichungsnummer: WO 2015/000691

(56) Entgegenhaltungen:
- DE-A1- 4 124 655
- DE-U1- 8 711 921
- FR-A- 862 451
- US-A- 4 628 821

## Beschreibung

Die Erfindung betrifft eine aus einem drallstabilisierten Trägergeschoss ausstoßbare Submunition, insbesondere Leuchtmunition, mit einem Submunitionskörper und einem heckseitig an dem Submunitionskörper angeordneten Fallschirmgehäuse mit einem darin befindlichen Hauptfallschirm, insbesondere ein Fliehkraftkupplungssystem.
Die DE 10 2007 048 074 A1 offenbart eine Leuchtmunition mit Fallschirm. Insbesondere für eine gefahrlose spätere Bergung wird vorgeschlagen, dass die Leuchtmunition keine pyrotechnischen Leuchtmittel umfasst.
Einen Fallschirm für insbesondere ballistisch ausgebrachte Systeme offenbart die DE 10 2008 023 271 A1. Auch die US 5,386,781 A beschäftigt sich mit einem Fallschirmsystem.
Aus der DE 41 24 655 C2 ist eine aus einem drallstabilisierten Trägergeschoss ausstoßbare Submunition gemäß dem Oberbegriff des Patentanspruchs 1 bekannt, an der heckseitig an einem Submunitionskörper ein Fallschirmgehäuse angeordnet ist, welches einen Hilfs- und einen Hauptfallschirm aufnimmt. Nachteilig bei dieser bekannten Geschossanordnung ist unter anderem, dass es aufgrund des hohen Dralles der Submunition nach dem Ausstoßen aus dem Trägergeschoss zum Verdrehen der Fangleinen des Hauptfallschirmes kommen kann.
Insbesondere bei drallstabilisierten Leuchtgranaten ist es bekannt, den Hauptfallschirm nicht sofort nach dem Ausstoßen der Submunition zu aktivieren, sondern erst nach einer Verringerung des Dralles der Submunition. Dabei werden zur Reduzierung des Dralles häufig mechanische Drallbremsen verwendet, während zur Aktivierung des Hauptfallschirmes in der Regel pyrotechnische Verzögerungselemente eingesetzt werden, die nach einer festgelegten Zeit eine Freigabe des Hauptfallschirmes bewirken.

So schlägt die DE 10 2007 057 184 A1 vor, die Fallgeschwindigkeitsreduzierungssysteme bzw. Bremssysteme, wie Fallschirme, erst nach einer vorbestimmten Flugzeit und einer Stabilisierung sowie durch ein Verzögerungselement funktionsbereit gemacht wird.

Nachteilig ist bei diesen bekannten Leuchtgranaten, dass der Drall der Submunition zum Zeitpunkt der Falischirmausbringung nicht eindeutig definiert ist, da dieser sowohl abhängig von der Treibladung, mittels welcher das Trägergeschoss -und damit auch die Submunition- verschossen wurde (eine höhere Ladung bewirkt einen höheren Drall), als auch von der Brenndauer des Verzögerungselementes ist. Außerdem haben Umwelteinflüsse einen großen Einfluss auf pyrotechnische Sätze, sodass selbst dann, wenn der Drall beim Ausstoßen der Submunition unabhängig von der Ladung konstant wäre, sich Streuungen der Verzögerungszeiten ergeben würden. Daher kann es auch bei Verwendung von pyrotechnischen Verzögerungselementen zum Eindrehen des Hauptfallschirmes und damit zu Fehlfunktionen der Submunition kommen.

Die US 2,798,683 A offenbart einen Fallschirm sowie eine Fallschirmanbindung für eine Artilleriegranate, wobei das Öffnen des Hauptfallschirms abhängig von einer Fallgeschwindigkeit ist. Damit ein weiterer Bremsfallschirm öffnen kann, wird über einen Zeitzünder die Treibladung und durch die Treibladung ein Flarematerial entzündet. Durch die Gase der Treibladung wird ein Druck auf eine Platte ausgeübt, durch die eine innere Hülse mit der Aufsteckhülse aus einer äußeren Hülse der Granate geschoben wird. Dabei werden Scherbolzen, die im vorderen Bereich der äußeren Hülse und einer ein Seil enthaltenden Aufsteckhülse eingebunden sind, abgeschert. Mit dem Ausstoß der inneren Hülse und der Aufsteckhülse löst sich letztere von der inneren Hülse, wodurch sich das Seil spannt und der Bremsschirm herausgezogen wird. Wird dann eine bestimmte Fallgeschwindigkeit unterschritten, werden Finger (Klauen) freigegeben, wodurch der den Bremsschirm gehaltene Körper von der inneren Hülse getrennt wird. Dieser Körper ist über ein weiteres Seil mit dem Hauptschirm verbunden und zieht diesen nun aus der inneren Hülse. Das brennende Flarematerial gleitet dann an diesem Hauptschirm Richtung Boden.

Die DE 41 16 191 A1 betrifft ein drallstabilisiertes Trägergeschoss mit einem Mantel, der zwei Submunitionen aufnimmt. Heckseitig weist die Submunition einen Brems- und einen Hauptfallschirm auf und bugseitig eine Antenne. Diese wird durch einen Schutzdeckel geschützt. Dabei ist zwischen dem Mantel der Submunition und dem Schutzdeckel ein Verriegelungselement vorgesehen, das unter Einwirkung der Fliehkraft des Trägergeschosses die formschlüssige Verbindung zwischen Mantel und Schutzdeckel sicherstellt. Nach dem Ausstoß der Submunition aus dem Trägergeschoss entfaltet sich der Bremsfallschirm, wodurch der Drall der Submunition abnimmt. Bei Erreichen einer bestimmten Drehzahl der Submunition zieht sich das Verriegelungselement (ein dehnbarer Sicherungsring) in die Nut des Mantels der Submunition zurück und gibt den Schutzdeckel frei.

Der Erfindung liegt die Aufgabe zugrunde, eine aus einem drallstabilisierten Trägergeschoss ausstoßbare Submunition zu offenbaren, bei der eine Aktivierung des Hauptfallschirmes bei einem vorgegebenen Drall der Submunition erfolgt.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, den Submunitionskörper und das Fallschirmgehäuse über eine Fliehkraftkupplung lösbar miteinander zu verbinden, derart, dass der Submunitionskörper und das Fallschirmgehäuse aufgrund der beim Abschuss des Trägergeschosses auftretenden Fliehkraft durch die Fliehkraftkupplung kraft- und/oder formschlüssig miteinander verbunden werden, und dass nach Verringerung der Fliehkraft auf einen vorgegebenen Wert die Fliehkraftkupplung die Verbindung zwischen Submunitionskörper und Fallschirmgehäuse aufhebt. Damit auch im unbelasteten Zustand (d.h. bei drallfreier Submunition) der Submunitionskörper mit dem Fallschirmgehäuse drehfest verbunden ist, sind drei rotationssymmetrisch angeordnete Sicherungsbolzen vorgesehen, welche die Position des Fallschirmgehäuses zum Kupplungsgehäuse und damit auch zum Submunitionskörper festlegen.

Die erfindungsgemäße Submunition weist den Vorteil auf, dass für die Fliehkraftkupplung nur ein geringer Platzbedarf erforderlich ist. Außerdem erfolgt die Aktivierung des Hauptfallschirmes rein mechanisch und nahezu unabhängig von der Lagerung und Temperatur, da keine Pyrotechnik verwendet wird. Schließlich ist die Aktivierung des Hauptfallschirmes auch unabhängig von der Treibladung, mit der das Trägergeschoss aus der entsprechenden Waffe verschossen wurde, und damit unabhängig von dem Drall der Submunition beim Verlassen des Trägergeschosses.

Bei einem bevorzugten Ausführungsbeispiel ist vorgesehen, dass die Fliehkraftkupplung aus einem zylinderförmigen Kupplungsgehäuse besteht, das an einer Stirnseite mit dem Submunitionskörper drehfest verbunden ist, und das umfangseitig mindestens teilweise von dem Fallschirmgehäuse umfasst wird. Dabei ist in dem Kupplungsgehäuse mindestens ein Fliehkraftbolzen angeordnet, der in einer radial nach außen verlaufenden Führungsbohrung verschiebbar gelagert und mit seinem ersten Ende über eine Zugfeder in der Nähe der Mittelachse des Kupplungsgehäuses befestigt ist. Die Führungsbohrung erstreckt sich bis zur Außenwand des Kupplungsgehäuses, sodass der Fliehkraftbolzen bei entsprechender, auf ihn wirkender Fliehkraft teilweise durch diese Öffnung in eine fluchtende Rastöffnung des Fallschirmgehäuses eingreift und das Fallschirmgehäuse mit dem Submunitionskörper verbindet.

Zur Vermeidung einer Unwucht der Fliehkraftkupplung sollten in dem Kupplungsgehäuse mindestens zwei, vorzugsweise drei, rotationssymmetrisch angeordnete, in Führungsbohrungen radial nach außen verschiebbare Fliehkraftbolzen gelagert sein, die im Falle einer ausreichenden Fliehkraft in drei entsprechend angeordnete Rastöffnungen des Fallschirmgehäuses eingreifen.

Weitere Einzelheiten und Vorteile der Erfindung ergeben sich aus den folgenden, anhand von Figuren erläuterten Ausführungsbeispielen. Es zeigen:
- Fig.1: die perspektivische Ansicht einer erfindungsgemäßen Submunition mit einem Submunitionskörper, einem Fallschirmgehäuse mit Hauptfallschirm und einer Fliehkraftkupplung, unmittelbar nach Verlassen eines Trägergeschosses;
- Fig.2: einen Querschnitt durch die in Fig.1 dargestellte Submunition im Bereich der Fliehkraftkupplung; und
- Fig.3: einen Fig.2 entsprechenden Querschnitt nach Abnahme des Dralles der Submunition auf einen vorgegebenen Wert, bei dem die Fliehkraftkupplung das Fallschirmgehäuse freigegeben hat.

In Fig.1 ist mit 1 eine aus einem drallstabilisierten Trägergeschoss in einer vorgegebenen Höhe ausgestoßene Submunition bezeichnet, bei der es sich beispielsweise um eine Leuchtmunition handelt, die in Richtung des mit 100 bezeichneten Pfeiles fliegt. Die Leuchtmunition 1 umfasst als Submunitionskörper 2 einen Leuchtkörper, an den sich heckseitig ein haubenförmiges Fallschirmgehäuse 3 mit einem darin befindlichen Hauptfallschirm (nicht dargestellt) anschließt.

Aufgrund des hohen Dralles der Leuchtmunition 1 sind der Leuchtkörper 2 und das Fallschirmgehäuse 3 erfindungsgemäß über eine in Fig.1 gestrichen angedeutete Fliehkraftkupplung 4 miteinander drehfest, aber lösbar verbunden.

Die Fliehkraftkupplung 4 besteht aus einem vorzugsweise zylinderförmigen Kupplungsgehäuse 5, das an einer Stirnseite 6 mit dem Leuchtkörper 2 kraftschlüssig verbunden ist, und das umfangseitig von der Außenwand 7 des Fallschirmgehäuses 3 umfasst wird (vgl. auch Fig.2 und 3).

In dem Kupplungsgehäuse 5 sind drei rotationssymmetrisch angeordnete Fliehkraftbolzen 8 angeordnet, die in drei radial nach außen verlaufenden Führungsbohrungen 9 verschiebbar gelagert sind. Dabei erstrecken sich die Führungsbohrungen 9 durch die Außenwand 10 des Kupplungsgehäuses 5 hindurch, sodass außenwandseitig entsprechende Öffnungen 14 vorhanden sind.

Die Fliehkraftbolzen 8 sind mit ihrem ersten Ende 11 jeweils über eine Zugfeder 12 mit dem Kupplungsgehäuse 5 in der Nähe dessen Mittelachse 13 befestigt. Aufgrund der auf sie wirkenden Fliehkräfte sind die Fliehkraftbolzen 8 entgegen den Rückhaltekräften der Zugfedern 12 radial nach außen verschoben und greifen jeweils mit ihrem zweiten Ende 17 durch die außenwandseitigen Öffnungen 14 in entsprechende fluchtende Rastöffnung 15 des Fallschirmgehäuses 3 ein (Fig.2).

Damit auch im unbelasteten Zustand (d.h. bei drallfreier Leuchtmunition) der Leuchtkörper mit dem Fallschirmgehäuse 3 drehfest verbunden ist, sind drei rotationssymmetrisch angeordnete Sicherungsbolzen 16 vorgesehen, welche die Position des Fallschirmgehäuses 3 zum Kupplungsgehäuse 5 und damit auch zum Leuchtkörper 2 festlegen.

Werden nun die Fliehkräfte der Leuchtmunition 1 durch entsprechende Drallbremsen (nicht dargestellt) verringert, so ziehen beim Erreichen eines vorgebbaren Drallwertes die Zugfedern 12 die Fliehkraftbolzen 8 aus den Rastöffnungen 15 des Fallschirmgehäuses 3 vollständig heraus. Der dann noch verbleibende Restdrall bewirkt aufgrund der unterschiedlichen Massen zwischen Leuchtkörper 2 und Fallschirmgehäuse 3 ein Abscheren der Sicherungsbolzen 16, sodass die Verbindung zwischen Leuchtkörper 2 und Fallschirmgehäuse 3 aufgehoben ist.

### Bezugszeichenliste

- 1: Submunition, Leuchtmunition
- 2: Submunitionskörper, Leuchtkörper
- 3: Falischirmgehäuse
- 4: Fliehkraftkupplung
- 5: Kupplungsgehäuse
- 6: Stirnseite
- 7: Außenwand (Fallschirmgehäuse)
- 8: Fliehkraftbolzen
- 9: Führungsbohrung
- 10: Außenwand (Kupplungsgehäuse)
- 11: erstes Ende
- 12: Zugfeder
- 13: Mittelachse
- 14: Öffnung
- 15: Rastöffnung
- 16: Sicherungsbolzen
- 17: zweites Ende

- 100: Pfeil

## Patentansprüche

1. Aus einem drallstabilisierten Trägergeschoss ausstoßbare Submunition (1), insbesondere Leuchtmunition, mit einem Submunitionskörper (2) und einem heckseitig an dem Submunitionskörper (2) angeordneten Fallschirmgehäuse (3) mit einem darin befindlichen Hauptfallschirm, **dadurch gekennzeichnet, dass**
• die Submunition (1) eine Fliehkraftkupplung (4) mit einem Kupplungsgehäuse (5) umfasst,
• über die Fliehkraftkupplung (4) der Submunitionskörper (2) und das Fallschirmgehäuse (3) lösbar miteinander verbindbar sind, derart, dass der Submunitionskörper (2) und das Fallschirmgehäuse (3) aufgrund der beim Abschuss des Trägergeschosses auftretenden Fliehkraft durch die Fliehkraftkupplung (4) kraft- und/oder formschlüssig miteinander verbunden werden,
• drei rotationssymmetrisch angeordnete Sicherungsbolzen (16) vorgesehen sind, welche die Position des Fallschirmgehäuses (3) zum Kupplungsgehäuse (5) und damit auch zum Submunitionskörper (2) festlegen, und in einem drallfreien Zustand eine drehfeste Verbindung zwischen Submunitionskörper (2) und Fallschirmgehäuse (3) realisieren,
• Drallbremsen die Fliehkräfte der Submunition (1) verringern,
• nach Verringerung der Fliehkraft auf einen vorgegebenen Wert die Fliehkraftkupplung (4) die Verbindung zwischen Submunitionskörper (2) und Fallschirmgehäuse (3) löst, und
• die Sicherungsbolzen (16) bei einem verbleibenden Rastdrall abscheren, sodass die Verbindung zwischen Submunitionskörper (2) und Fallschirmgehäuse (3) aufgehoben wird.

2. Submunition nach Anspruch 1, **dadurch gekennzeichnet, dass** die Fliehkraftkupplung (4) aus dem Kupplungsgehäuse (5) besteht, das an einer Stirnseite (6) mit dem Submunitionskörper (2) drehfest verbunden ist, und das umfangseitig mindestens teilweise von dem Fallschirmgehäuse (3) umfasst wird.

3. Submunition nach Anspruch 2, **dadurch gekennzeichnet, dass** das Kupplungsgehäuse (5) zylinderförmig ist.

4. Submunition nach einem der Ansprüche 1 bis 3, **dadurch gekennzeichnet, dass** in dem Kupplungsgehäuse (5) mindestens ein Fliehkraftbolzen (8) angeordnet ist, der in einer radial nach außen verlaufenden Führungsbohrung (9) verschiebbar gelagert ist, wobei die Führungsbohrung (9) sich bis zur Außenwand (10) des Kupplungsgehäuses (5) erstreckt.

5. Submunition nach Anspruch 4, **dadurch gekennzeichnet, dass** der Fliehkraftbolzen (8) mit seinem ersten Ende (11) über eine Zugfeder (12) in der Nähe der Mittelachse (13) des Kupplungsgehäuses (5) befestigt ist, sodass der Fliehkraftbolzen (8) bei entsprechender, auf ihn wirkender Fliehkraft mit seinem zweiten Ende (17) in eine zur Führungsbohrung (9) fluchtende Rastöffnung (15) des Fallschirmgehäuses (3) eingreift und beim Abfall der Fliehkraft unter einen vorgebbaren Wert von der Zugfeder (12) wieder vollständig aus der Rastöffnung (15) herausgezogen wird.

6. Submunition nach einem der Ansprüche 1 bis 5, **dadurch gekennzeichnet, dass** in dem Kupplungsgehäuse (5) der Fliehkraftkupplung (4) mindestens zwei, vorzugsweise drei, rotationssymmetrisch angeordnete, in Führungsbohrungen (9) radial nach außen verschiebbare Fliehkraftbolzen (8) gelagert sind, die im Falle einer ausreichenden Fliehkraft in drei entsprechend angeordnete Rastöffnungen (15) des Fallschirmgehäuses (3) eingreifen.

7. Submunition nach einem der Ansprüche 1 bis 6, **dadurch gekennzeichnet, dass** der Submunitionskörper (2) mit dem Fallschirmgehäuse (3) drehfest verbunden ist.

## Claims

1. Submunition (1), in particular tracer munition, which can be ejected from a spin-stabilized carrier projectile, having a submunition body (2) and a parachute housing (3) which is arranged on the rear side of the submunition body (2) and has a main parachute which is situated therein, **characterized in that**
• the submunition (1) comprises a centrifugal clutch (4) with a clutch housing (5),
• the submunition body (2) and the parachute housing (3) can be connected releasably to one another via the centrifugal clutch (4), in such a way that the submunition body (2) and the parachute housing (3) are connected to one another in a non-positive and/or positively locking manner by way of the centrifugal clutch (4) on account of the centrifugal force which occurs during the firing of the carrier projectile,
• three rotationally symmetrically arranged securing pins (16) are provided which fix the position of the parachute housing (3) with respect to the clutch housing (5) and therefore also with respect to the submunition body (2), and realise a rotationally fixed connection between the submunition body (2) and the parachute housing (3) in a spin-free state,
• spin brakes which reduce centrifugal forces of the submunition (1),
• the centrifugal clutch (4) releases the connection between the submunition body (2) and the parachute housing (3) after reduction of the centrifugal force to a predefined value, and
• the securing pins (16) shear off in the case of a residual spin, with the result that the connection between the submunition body (2) and the parachute housing (3) is cancelled.

2. Submunition according to Claim 1, **characterized in that** the centrifugal clutch (4) consists of the clutch housing (5) which is connected on one end side (6) fixedly to the submunition body (2) so as to rotate with it, and which is enclosed on the circumferential side at least partially by the parachute housing (3).

3. Submunition according to Claim 2, **characterized in that** the clutch housing (5) is cylindrical.

4. Submunition according to one of Claims 1 to 3, **characterized in that** at least one centrifugal force pin (8) is arranged in the clutch housing (5), which centrifugal force pin (8) is mounted displaceably in a radially outwardly running guide bore (9), the guide bore (9) extending as far as the outer wall (10) of the clutch housing (5).

5. Submunition according to Claim 4, **characterized in that** the centrifugal force pin (8) is fastened with its first end (11) via a tension spring (12) in the vicinity of the centre axis (13) of the clutch housing (5), with the result that, in the case of a corresponding centrifugal force which acts on it, the centrifugal force pin (8) engages with its second end (17) into a latching opening (15) of the parachute housing (3), which latching opening (15) is flush with respect to the guide bore (9), and, when the centrifugal force drops below a predefinable value, is pulled again completely out of the latching opening (15) by the tension spring (12).

6. Submunition according to one of Claims 1 to 5, **characterized in that** at least two, preferably three, rotationally symmetrical centrifugal force pins (8) which can be displaced radially outwards in guide bores (9) are mounted in the clutch housing (5) of the centrifugal clutch (4), which centrifugal force pins (8) engage into three correspondingly arranged latching openings (15) of the parachute housing (3) in the case of a sufficient centrifugal force.

7. Submunition according to one of Claims 1 to 6, **characterized in that** the submunition body (2) is connected fixedly to the parachute housing (3) so as to rotate with it.

## Revendications

1. Sous-munition (1) pouvant être éjectée depuis un projectile porteur à stabilisation gyroscopique, notamment munition éclairante, comprenant un corps de sous-munition (2) et un boîtier de parachute (3) disposé du côté arrière sur le corps de sous-munition (2) et dans lequel se trouve un parachute principal, **caractérisée en ce que**
* la sous-munition (1) comprend un accouplement centrifuge (4) muni d'un boîtier d'accouplement (5),
* le corps de sous-munition (2) et le boîtier de parachute (3) peuvent être reliés ensemble de manière amovible par le biais de l'accouplement centrifuge (4) de telle sorte que le corps de sous-munition (2) et le boîtier de parachute (3) sont reliés l'un à l'autre par force et/ou complémentarité de formes par l'accouplement centrifuge (4) en raison de la force centrifuge qui se produit lors du tir du projectile porteur,
* il existe trois boulons de blocage (16) disposés en symétrie rotationnelle, lesquels définissent la position du boîtier de parachute (3) par rapport au boîtier d'accouplement (5) et ainsi également par rapport au corps de sous-munition (2) et, dans un état d'absence de giration, réalisent une liaison solidaire en rotation entre le corps de sous-munition (2) et le boîtier de parachute (3),
* des freins anti-giration réduisent les forces centrifuges de la sous-munition (1),
* après la réduction de la force centrifuge à une valeur prédéfinie, l'accouplement centrifuge (4) libère la liaison entre le corps de sous-munition (2) et le boîtier de parachute (3), et
* les boulons de blocage (16) sont cisaillés dans le cas d'une giration avec arrêt instantané, de sorte que la liaison entre le corps de sous-munition (2) et le boîtier de parachute (3) est supprimée.

2. Sous-munition selon la revendication 1, **caractérisée en ce que** l'accouplement centrifuge (4) se compose du boîtier d'accouplement (5) qui est relié au niveau d'un côté frontal (6) solidaire en rotation avec le corps de sous-munition (2) et qui est au moins partiellement entouré par le boîtier de parachute (3) sur son pourtour.

3. Sous-munition selon la revendication 2, **caractérisée en ce que** le boîtier d'accouplement (5) est de forme cylindrique.

4. Sous-munition selon l'une des revendications 1 à 3, **caractérisée en ce qu'**au moins un boulon centrifuge (8) est disposé dans le boîtier d'accouplement (5), lequel est monté coulissant dans un orifice de guidage (9) qui s'étend dans le sens radial vers l'extérieur, l'orifice de guidage (9) s'étendant jusqu'à la paroi extérieure (10) du boîtier d'accouplement (5).

5. Sous-munition selon la revendication 4, **caractérisée en ce que** le boulon centrifuge (8) est fixé par sa première extrémité (11) par le biais d'un ressort de traction (12) à proximité de l'axe central (13) du boîtier d'accouplement (5), de sorte que le boulon centrifuge (8), en présence d'une force centrifuge correspondante qui agit sur celui-ci, vient en prise avec sa deuxième extrémité (17) dans une ouverture d'arrêt instantané (15) à fleur de l'orifice de guidage (9) du boîtier de parachute (3) et, lors de la chute de la force centrifuge au-dessous d'une valeur pouvant être prédéfinie, est de nouveau entièrement extrait hors de l'ouverture d'arrêt instantané (15) par le ressort de traction (12).

6. Sous-munition selon l'une des revendications 1 à 5, **caractérisée en ce qu'**au moins deux, de préférence trois boulons centrifuges (8) disposés en symétrie rotationnelle sont logés dans le boîtier d'accouplement (5) de l'accouplement centrifuge (4) de manière à pouvoir coulisser dans le sens radial vers l'extérieur dans des orifices de guidage (9), lesquels viennent en prise dans trois ouvertures d'arrêt instantané (15) du boîtier de parachute (3) disposées en conséquence dans le cas d'une force centrifuge suffisante.

7. Sous-munition selon l'une des revendications 1 à 6, **caractérisée en ce que** le corps de sous-munition (2) est relié solidaire en rotation avec le boîtier de parachute (3).
